# FASCICULE DE BREVET EUROPEEN

(11) **EP 2 990 471 B1**
(45) Date de publication et mention de la délivrance du brevet: **15.02.2017**
(21) Numéro de dépôt: 15183073.4
(22) Date de dépôt: 30.08.2015
(51) Int. Cl.: C11D 1/835, C11D 3/48, C11D 3/50, C11D 17/00

(54) **COMPOSITION DÉSINFECTANTE STABLE INTÉGRANT DES MICROCAPSULES**
STABILE DESINFEKTIONSLÖSUNG, DIE MIKROKAPSELN ENTHÄLT
STABLE DISINFECTANT COMPOSITION CONTAINING MICROCAPSULES

(30) Priorité: 29.08.2014 FR 1458142
(43) Date de publication de la demande: 02.03.2016
(73) Titulaire: IPC, 29200 Brest (FR)
(72) Inventeur: PONSARD, Cécile, 29200 Brest (FR)
(74) Mandataire: Ipside

(56) Documents cités:
- WO-A1-2013/174603
- US-A1- 2005 089 540
- US-A1- 2013 203 642

## Description

La présente invention appartient au domaine des compositions désinfectantes. Plus particulièrement, elle est du domaine des détergents incorporant des agents désinfectant utilisés dans le cadre du nettoyage professionnel, tels que les compositions sous forme liquides appliquées sur les sols et autres surfaces en vue de leur nettoyage et de leur désinfection.

Les solutions de nettoyage liquides comportent un ensemble d'ingrédients visant pour l'essentiel à conférer les propriétés tensioactives adéquat, à offrir une mise en contact optimale avec la surface à nettoyer, tout en libérant une odeur agréable le plus longtemps qu'il soit possible.

Les compositions désinfectantes connues ne permettent pas de conserver les propriétés du produit, telles que les propriétés olfactives, longtemps après son application sur le sol. Or, l'odeur agréable du désinfectant conférée par les parfums donne aux usagés une impression de propreté, et il est particulièrement recherché des compositions qui conservent dans le temps les propriétés olfactives du produit lors de son étalement sur la surface à laver.

La demande EP 2 336 286 décrit des compositions détergentes incorporant des microcapsules pour la tenue dans le temps du parfum. Cependant, de telles solutions n'ont pas de propriétés désinfectantes. Or la présence d'un désinfectant est particulièrement compliquée dans ce cadre, car il faut à la fois garder une solution compatible avec l'incorporation des microcapsules bien dispersées dans le milieu et une solution qui soit suffisamment stable pour pouvoir permettre une dispersion sur une grande surface à désinfecter.

La demande US 2005/089540 décrit une composition stable pour permettre la dispersion contrôlée d'un agent actif comme le parfum, sous la forme de microcapsules le contenant, ladite composition pouvant par ailleurs contenir des agent tensioactifs non ioniques (incluant des agent émulsifiants), des parfums non-encapsulés, ainsi que des agents désinfectants.

La présente invention vise à remédier aux inconvénients de l'art antérieur et concerne à cette fin, une composition pour le nettoyage des surfaces des bâtiments telles que les sols carrelés, comprenant les ingrédients suivants exprimés en pourcentage pondéral par rapport à la masse totale de ladite composition :
3 à 5 % d'un agent désinfectant cationique ;
0.5 à 1.5 % d'un agent émulsifiant ;
3.5 à 6.5 % d'un agent tensioactif non ionique ;
1 à 3 % d'un parfum ;
1.5 à 3.5 % de microcapsules contenant un parfum.

Les inventeurs ont découvert de manière tout à fait inattendue, qu'un tel mélange d'ingrédients dans ces proportions permettait d'avoir l'avantage d'une libération contrôlée du parfum des microcapsules, tout en conservant les propriétés requises pour une composition désinfectante qui doit rester stable, homogène et facile à diluer et à étaler. L'agent désinfectant utilisé dans la composition est avantageusement un antiseptique et un désinfectant chimique répondant aux critères établis par les normes NF EN 1275 et NF EN 1276.

L'agent désinfectant cationique de ladite composition aqueuse désinfectante est avantageusement un agent biocide, c'est-à-dire qu'il s'agit d'un désinfectant biocide appartenant à l'une des cinq classes de produits désinfectant définis par la réglementation biocide du 10 mars 2014 (mise à jour le 12 mars 2014). L'agent biocide confère à ladite composition une activité bactéricide et fongicide selon les critères des normes NF EN 1275 et NF EN 1276. L'agent biocide comprend avantageusement un ammonium. L'agent biocide est avantageusement un chlorure d'ammonium, et de manière préférée il s'agit d'un chlorure de benzalkonium ou d'un chlorure de didécylammonium. Le chlorure de benzalkonium est un chlorure d'alkyldiméthylbenzylammonium avec une chaîne alkyle comportant de 8 à 18 atomes de carbones. De préférence, le chlorure de benzalkonium est un composé de formule brute C₁₇H₃₀CIN référencé sous le numéro CAS : 63449-41-2 (CAS number ou CAS registry number en anglais), et commercialisé par la société BONNYMANS^{™} sous l'appellation BAC^{™} 50. Un tel agent désinfectant est compatible avec la présence des billes pour obtenir une composition suffisamment stable dans le temps, compatible avec une commercialisation à grande échelle.

Le chlorure de didécylammonium utilisé dans le cadre de l'invention a pour formule semi-développée (CH₃)₂N(C₁₀H₂₁)₂Cl, et pour numéro CAS 7173-51-5. Il permet lui aussi d'obtenir une composition très stable dans le temps.

Les autres biocides avec un large spectre d'activité, et qui sont notamment des bactéricides et des fongicides, testés dans le cadre de l'invention, en combinaison avec les microcapsules, n'ont pas permis d'obtenir des solutions stables. A titre de comparaison, les biocides appartenant à la classe des oxydes d'amine, du glutaraldéhyde ou du gluconate de chlorhexidine n'ont pas permis d'obtenir la stabilité escomptée : il a été impossible de conserver une solution bien homogène avec une seule phase.

L'agent émulsifiant de ladite composition aqueuse désinfectante est avantageusement un agent de surface non ionique, tel que de l'huile de ricin éthoxylée (dont le nom anglais est Polyoxyl 35 hydrogenated castor oil ou peg-35 hydrogenated castor oil) référencée sous le numéro CAS : 61791-12-6 (CAS number ou CAS registry number en anglais). Une telle huile de ricin à 35 motifs éthoxyles est par exemple vendue sous l'appellation Descofix^{®} CO 125, ou par la société ALDRICH^{™} sous l'appellation Kolliphor^{®} ELP. Grâce à un tel agent émulsifiant la stabilisation de la composition est améliorée, elle reste bien homogène, malgré la présence des billes et du désinfectant.

L'agent tensioactif non ionique est avantageusement un mélange d'alcool éthoxylé. Avantageusement, ledit mélange d'alcool éthoxylé comporte une chaîne alkyle linéaire ou ramifiée en C₁₁ à C₁₅ (c'est-à-dire contenant de 11 à 15 atomes de carbones). Avantageusement, ledit alcool éthoxylé est un mélange de poly(éthylène glycol) (12) d'éther de tridécyle (en anglais : poly(ethylene glycol) (12) tridecyl ether) comportant des iso-alkyl éthers en C₁₁ à C₁₄. Le mélange d'iso-alkyl éthers comporte avantageusement comme ingrédient majoritaire un iso-alkyl éthers en C₁₃, et est référencé sous le numéro CAS : 24938-91-8 (CAS number ou CAS registry number en anglais). Le mélange d'iso-alkyl éthers en C₁₃ utilisé est par exemple le Lutensol^{®} AO 79 commercialisé par la société BASF^{™}.
Le mélange d'alcool éthoxylé comprend de préférence le composé de formule C₁₃H₂₇(OCH₂CH₂)₁₂OH.

Le parfum comporte avantageusement un composé chimique de la classe des terpènes. Le parfum comporte avantageusement au moins un composé de la classe chimique des esters, des aldéhydes et des alcools. De préférence, le parfum comporte le mélange vendu sous l'appellation LENS^{™} 26443 par la société FRUITAFLOR^{®}. Avantageusement, un tel parfum est utilisé dans une quantité de 1 à 3 %, par exemple 2%, en combinaison avec l'huile de ricin éthoxylée dans une gamme de 0.5 à 1.5 %, par exemple 0.08% de Descofix^{®} CO 125, de sorte qu'une solution finale colloïdale et opalescente (voire une solution qui est presque - ou entièrement - transparente) est obtenue.

Les microcapsules comportent avantageusement de 20 à 40 % de parfum, de 1 à 2 % d'un agent émulsifiant, de 2 à 4 % d'acide acétique et de 2 à 4 % d'un polymère préparé à base de mélamine (les pourcentages pondéraux sont donnés ici par rapport à la masse totale des microcapsules dans la composition). Le polymère préparé à base de mélamine est une résine mélamine-formaldéhyde méthylée de poids moléculaire moyen d'environ 432 et de formule linéaire (C₄H₈N₂O)ₙ, vendue en suspension dans 1 % de butanol sous son nom anglais « poly(melamine-co-formaldehyde) methylated » par la société ALDRICH^{™}, et référencée sous le numéro CAS : 68002-20-0.
Les microcapsules sont avantageusement des microcapsules commercialisées par la société EURACLI^{™} sous l'appellation Lens - capsules neutres et sous la référence Microcapsules réf. 07121. Les microcapsules comportent avantageusement de 28 à 32 % de parfum.

Les microcapsules utilisées sont avantageusement de nature cationique et stabilisées en milieu acide, parfaitement compatible avec l'emploi d'un agent non ionique tel que ceux décrits précédemment dans la composition selon l'invention.

Les microcapsules cationiques sont avantageusement insérées dans la composition selon l'invention à pH acide, de préférence à un pH compris entre 3 et 4, voire à un pH de 3.5 à 3.6. A titre de comparaison, des compositions ont été préparées à un pH supérieur à 4, par exemple 5 : dans ce cas, ce n'est pas une solution finale colloïdale et opalescente, voire transparente, qui est obtenue, mais une solution d'aspect trouble.

Les exemples de réalisations qui sont cités à la suite de la présente description ne sont nullement limitatifs, ils sont juste décrits dans un but purement illustratif.

### PARTIE EXPERIMENTALE:

### Fabrication du désinfectant selon l'invention :

- Préparer un premier mélange contenant 2% du parfum, 0.8% de l'agent émulsifiant et 1% d'eau;
- Dans une cuve à préparer un deuxième mélange contenant 84.7% d'eau, 4% d'agent désinfectant cationique et 5% de tensioactif ;
- Lorsque le deuxième mélange est homogène, y ajouter le premier mélange et 2.5 % de microcapsules à un pH de 3.5 à 3.6.

### Exemple de composition désinfectante :

### EXEMPLE 1 :

| Nom | Fonction | Quantité en % | Nom Cial | N°CAS |
|---|---|---|---|---|
| Parfum | olfactive | 02.00 | LENS™ 26443 | - |
| Huile de ricin éthoxylée | Emulsifiant | 00.80 | Descofix^{®} CO 25 | 61791-12-6 |
| Composés de l'ion ammonium quaternaire, alkyl en C₈-C₁₈ benzyldiméthyles, chlorures | Désinfectant | 04.00 | BAC™ 50 | 63449-41-2 |
| Alcools Ethoxylé C13-C15 | Tensioactif | 05.00 | Lutensol^{®} AO 79 | 24938-91-8 |
| Eau | Diluant | 85.70 | - | - |
| Microcapsules | rémanence | 02.50 | Microcapsules réf. 07121 | - |

Les microcapsules de l'exemple 1 comportent de 30 à 32 % de parfum, de 1 à 2 % d'un agent émulsifiant, de 2 à 4 % d'acide acétique et de 2 à 4 % de résine mélamine-formaldéhyde méthylée.

Des tests ont montrés que lorsqu'on remplace l'agent désinfectant cationique par un agent non ionique, par exemple du glutaraldéhyde (N°CAS 111-30-8), la composition désinfectante n'a pas une bonne tenue dans le temps, elle se dégrade.

## Revendications

1. Composition pour le nettoyage de surfaces de bâtiments, comprenant les ingrédients suivants exprimés en pourcentage pondéral par rapport à la masse totale de ladite composition :
3 à 5 % d'un agent désinfectant cationique ;
0.5 à 1.5 % d'un agent émulsifiant ;
3.5 à 6.5 % d'un agent tensioactif non ionique ;
1 à 3 % d'un parfum ; et
1.5 à 3.5 % de microcapsules contenant un parfum.

2. Composition aqueuse désinfectante selon la revendication 1, dans laquelle l'agent désinfectant cationique est un agent biocide.

3. Composition aqueuse désinfectante selon la revendication 2, dans laquelle l'agent biocide comporte un chlorure de benzalkonium ou un chlorure de didécylammonium.

4. Composition aqueuse désinfectante selon la revendication 3, dans laquelle le chlorure de benzalkonium a comme formule brute C₁₇H₃₀ClN.

5. Composition aqueuse désinfectante selon l'une des revendications 1 à 4, dans laquelle l'agent émulsifiant est un agent de surface non ionique.

6. Composition aqueuse désinfectante selon l'une des revendications 1 à 5, dans laquelle l'agent tensioactif non ionique est un mélange d'alcools éthoxylés.

7. Composition aqueuse désinfectante selon la revendication 6, dans laquelle le mélange d'alcools éthoxylés comprend le composé de formule C₁₃H₂₇(OCH₂CH₂)₁₂OH.

8. Composition aqueuse désinfectante selon l'une des revendications 1 à 7, dans laquelle le parfum comporte un composé chimique de la classe des terpènes.

9. Composition aqueuse désinfectante selon l'une des revendications 1 à 8, dans laquelle les microcapsules comportent de 20 à 40 % de parfum, de 1 à 2 % d'un agent émulsifiant, de 2 à 4 % d'acide acétique et de 2 à 4 % d'un polymère préparé à base de mélamine.

10. Composition aqueuse désinfectante selon l'une des revendications 1 à 9, dans laquelle les microcapsules comportent de 28 à 32 % de parfum.

## Patentansprüche

1. Mittel zur Reinigung von Gebäudeoberflächen, umfassend die folgenden Bestandteile, ausgedrückt in Gewichtsprozent, bezogen auf die Gesamtmasse des Mittels:
3 bis 5% eines kationischen Desinfektionsmittels;
0,5 bis 1,5% eines Emulgators;
3,5 bis 6,5% eines nichtionischen Tensids;
1 bis 3% eines Duftstoffs und
1,5 bis 3,5% Mikrokapseln, die einen Duftstoff enthalten.

2. Wässriges Desinfektionsmittel nach Anspruch 1, wobei es sich bei dem kationischen Desinfektionsmittel um ein Biozid handelt.

3. Wässriges Desinfektionsmittel nach Anspruch 2, wobei das Biozid ein Benzalkoniumchlorid oder ein Didecylammoniumchlorid umfasst.

4. Wässriges Desinfektionsmittel nach Anspruch 3, wobei das Benzalkoniumchlorid die Summenformel C₁₇H₃₀ClN aufweist.

5. Wässriges Desinfektionsmittel nach einem der Ansprüche 1 bis 4, wobei es sich bei dem Emulgator um ein nichtionisches oberflächenaktives Mittel handelt.

6. Wässriges Desinfektionsmittel nach einem der Ansprüche 1 bis 5, wobei es sich bei dem nichtionischen Tensid um eine Mischung von ethoxylierten Alkoholen handelt.

7. Wässriges Desinfektionsmittel nach Anspruch 6, wobei die Mischung von ethoxylierten Alkoholen die Verbindung der Formel C₁₃H₂₇(OCH₂CH₂)₁₂OH umfasst.

8. Wässriges Desinfektionsmittel nach einem der Ansprüche 1 bis 7, wobei der Duftstoff eine chemische Verbindung aus der Klasse der Terpene umfasst.

9. Wässriges Desinfektionsmittel nach einem der Ansprüche 1 bis 8, wobei die Mikrokapseln 20 bis 40% Duftstoff, 1 bis 2% Emulgator, 2 bis 4% Essigsäure und 2 bis 4% eines auf Basis von Melamin hergestellten Polymers umfassen.

10. Wässriges Desinfektionsmittel nach einem der Ansprüche 1 bis 9, wobei die Mikrokapseln 28 bis 32% Duftstoff umfassen.

## Claims

1. Composition for cleaning surfaces of buildings, comprising the following ingredients expressed as weight percentages relative to the total weight of said composition:
3% to 5% of a cationic disinfecting agent;
0.5% to 1.5% of an emulsifier;
3.5% to 6.5% of a nonionic surfactant;
1% to 3% of a fragrance; and
1.5% to 3.5% of microcapsules containing a fragrance.

2. Disinfecting aqueous composition according to Claim 1, in which the cationic disinfecting agent is a biocidal agent.

3. Disinfecting aqueous composition according to Claim 2, in which the biocidal agent comprises a benzalkonium chloride or a didecylammonium chloride.

4. Disinfecting aqueous composition according to Claim 3, in which the benzalkonium chloride has the empirical formula C₁₇H₃₀ClN.

5. Disinfecting aqueous composition according to one of Claims 1 to 4, in which the emulsifier is a nonionic surface-active agent.

6. Disinfecting aqueous composition according to one of Claims 1 to 5, in which the nonionic surfactant is a mixture of ethoxylated alcohols.

7. Disinfecting aqueous composition according to Claim 6, in which the mixture of ethoxylated alcohols comprises the compound of formula C₁₃H₂₇(OCH₂CH₂)₁₂OH.

8. Disinfecting aqueous composition according to one of Claims 1 to 7, in which the fragrance comprises a chemical compound of the terpene class.

9. Disinfecting aqueous composition according to one of Claims 1 to 8, in which the microcapsules comprise from 20% to 40% of fragrance, from 1% to 2% of an emulsifier, from 2% to 4% of acetic acid and from 2% to 4% of a melamine-based polymer.

10. Disinfecting aqueous composition according to one of Claims 1 to 9, in which the microcapsules comprise from 28% to 32% of fragrance.
